# FASCICULE DE BREVET EUROPEEN

(11) **EP 1 706 795 B1**
(45) Date de publication et mention de la délivrance du brevet: **15.02.2012**
(21) Numéro de dépôt: 04804116.4
(22) Date de dépôt: 21.12.2004
(51) Int. Cl.: G04B 3/04, G04C 3/00, G04B 3/00, G04F 7/08

(54) **MONTRE MUNIE DE POUSSOIRS COMPORTANT UN MECANISME D'ACTIONNEMENT D'ORGANES DE COMMANDE DÉLOCALISÉS D'UN MOUVEMENT D'HORLOGERIE**
UHR MIT DRUCKTASTEN MIT EINEM MECHANISMUS ZUR DELOKALISIERTEN BETÄTIGUNG DER STEUERELEMENTE EINES ANTRIEBSMECHNISMUS
WATCH EQUIPPED WITH PUSH BUTTONS COMPRISING A MECHANISM FOR THE DELOCALISED ACTUATION OF THE CONTROL ELEMENTS OF A MOVEMENT

(30) Priorité: 09.01.2004 EP 04000326
(43) Date de publication de la demande: 04.10.2006
(73) Titulaire: Tissot S.A., CH-2400 Le Locle (CH)
(72) Inventeur: SAUNIER, André, CH-2950 Courgenay (CH)
(74) Mandataire: Ravenel, Thierry Gérard Louis
(86) Numéro de dépôt international: PCT/EP2004/014518
(87) Numéro de publication internationale: WO 2005/066725

(56) Documents cités:
- CH-A- 661 404
- DE-A- 4 139 902
- FR-A- 1 041 359
- US-A- 2 004 280
- US-B1- 6 247 841

## Description

La présente invention concerne une montre munie de poussoirs comportant un mécanisme pour actionner des organes de commande d'un mouvement d'horlogerie qui sont délocalisés par rapport aux poussoirs. Plus particulièrement, l'invention concerne une telle montre comportant un mouvement d'horlogerie de type chronographe, dans laquelle la tige de mise à l'heure et les organes de commande des fonctions chronographe sont agencés d'un même côté du mouvement, typiquement à 9 heures pour la tige de mise à l'heure, et à 8 heures et 10 heures pour les organes de commande et dans laquelle les deux poussoirs de commande des fonctions chronographe sont respectivement disposés à 2 heures et 4 heures.

On connaît déjà une montre comportant un mouvement d'horlogerie de type chronographe comportant une graduation de 12 heures sur son cadran, dans laquelle pour des raisons esthétiques, la tige de mise à l'heure et la couronne qui lui est associée ont été agencées à 9 heures, alors que les poussoirs de commande des fonctions chronographe ont été respectivement agencés à 2 heures et 4 heures. Une montre répondant à cette définition est par exemple commercialisée par la société Tag Heuer sous la dénomination Autovia. Une montre chronographe comportant une disposition analogue de la couronne et des poussoirs de commande des fonctions chronographe est également décrite dans le document CH 661 404. Pour réaliser cette configuration originale de la couronne et des poussoirs de commande, ces montres sont équipées de mouvements d'horlogerie mécaniques complexes dédicacés, dans lesquels les organes de commande des fonctions chronographe, qui sont classiquement agencés de part et d'autre de la tige de mise à l'heure, sont prévus au moment de la conception directement en regard des poussoirs auxquels ils sont associés. L'obtention d'une telle configuration de la couronne et des poussoirs dans une montre chronographe nécessite donc l'utilisation de mouvements dédicacés dont le coût est prohibitif si l'on souhaite proposer aux consommateurs de telles montres à des prix attractifs.

Un autre document de l'art antérieur, US 6,247,841, divulgue un mécanisme d'actionnement des organes de commande délocalisés d'un mouvement d'horlogerie. Il s'agit d'un système de transmission de force à partir des poussoirs situés dans une boîte de montre carrée vers des organes de commande appartenant à un mouvement circulaire, les organes de commande et les poussoirs se trouvant du même coté de la montre. Ce système ne convient que pour transmettre la force sur une distance relativement courte, et ne satisfait pas pour actionner des organes de commande éloignés de manière substantielle des poussoirs.

L'invention a donc pour but principal de pallier les inconvénients de l'art antérieur susmentionné en fournissant une montre, notamment chronographe, dans laquelle la couronne et les poussoirs sont respectivement disposés sur des côtés opposés du mouvement à l'aide de moyens de conception simples, fiables et peu coûteux.

L'invention a également pour but de fournir une montre comprenant une telle répartition géométrique de la couronne et des poussoirs autour de la boîte pouvant utiliser tout mouvement chronographe mécanique ou électronique classique.

A cet effet, l'invention concerne une montre comportant une boîte ayant une carrure et dans laquelle est logé un mouvement d'horlogerie ayant dans une première région périphérique une tige de mise à l'heure, ledit mouvement comprenant en outre un premier et un deuxième organes de commande qui sont disposés de part et d'autre de la tige de mise à l'heure et qui présentent chacun avec la tige de mise à l'heure un décalage angulaire inférieur à 90° par rapport au centre du mouvement, la montre comportant en outre un dispositif d'actionnement comprenant un premier et un deuxième poussoirs agencés sur la boîte au voisinage du mouvement, pour actionner respectivement lesdits premier et deuxième organes de commande,
ladite montre étant caractérisée en ce que chacun desdits premier et deuxième poussoirs et ladite tige de mise à l'heure présentent entre eux, par rapport au centre du mouvement, un décalage angulaire supérieur à 90°, en ce que
lesdits premier et deuxième poussoirs sont disposés dans une deuxième région périphérique dudit mouvement d'horlogerie, qui est opposée à la première région par rapport au centre du mouvement, et en ce que
ledit dispositif d'actionnement comprend en outre un mécanisme de transmission s'étendant entre ledit premier poussoir et ledit premier organe de commande, d'une part, et entre ledit deuxième poussoir et ledit deuxième organe de commande, d'autre part, et en ce que
ledit mécanisme de transmission est indépendant dudit mouvement d'horlogerie.

Une telle structure présente l'avantage de pouvoir réaliser des montres dans lesquelles la couronne et les poussoirs sont respectivement disposés sur des côtés opposés de la boîte de montre sans avoir à utiliser des mouvements dédicacés à la disposition désirée de la couronne et des poussoirs.

Selon un mode préféré de l'invention, le mécanisme de transmission est porté par le cercle d'encageage interposé entre la boîte et le mouvement.

D'autres caractéristiques et avantages de l'invention apparaîtront à la lecture de la description d'un exemple de réalisation, donné à titre illustratif et non limitatif, en référence aux dessins annexés dans lesquels:
- la figure 1 est une vue de dessus d'une montre selon l'invention ;
- la figure 2 est une vue de dessous d'une montre selon l'invention, dans laquelle le fond de la boîte a été omis, la montre étant représentée dans une position de repos, et
- la figure 3 est une vue analogue à la figure 2, la montre étant représentée dans une position dans laquelle un des poussoirs est actionné.

Aux figures 1 à 3 est représenté un mode de réalisation d'une montre selon l'invention, désignée généralement par la référence numérique 1. Dans l'exemple représenté, la montre 1 comporte une boîte 2 renfermant un mouvement d'horlogerie 4 (figures 2 et 3) muni d'un mécanisme de chronographe, des moyens d'affichage de l'heure 6, comprenant en l'occurrence des aiguilles et un cadran gradué sur 12 heures et des indicateurs de chronographe pour afficher un intervalle de temps, en l'occurrence une première petite aiguille m pour compter les minutes et une deuxième petite aiguille h pour compter les heures. Le mouvement 4 peut être un mouvement mécanique à remontage manuel ou automatique ou un mouvement électronique, par exemple à quartz alimenté par une pile. La boîte 2 comprend classiquement une carrure 8 un verre et un fond (non représenté) ainsi qu'un cercle d'encageage 10 interposé entre la carrure et le mouvement et par lequel le mouvement 4 est monté dans la boîte.

La montre 1 est munie d'une couronne 12 disposée à 9 heures et de deux poussoirs 14 et 16, respectivement à 2 heures et à 4 heures, accessibles depuis l'extérieur de la boîte 2, la couronne 12 et les deux poussoirs 14 et 16 étant agencés classiquement au voisinage du mouvement. La couronne 12 est susceptible d'agir sur une tige de mise à l'heure 18 également disposée à 9 heures, tandis que les poussoirs 14 et 16 sont susceptibles d'agir respectivement sur des premier et deuxième organes de commande 20, 22 disposés respectivement à 8 heures et à 10 heures. Selon le type de mouvement utilisé, les premier et deuxième organes de commande 20 et 22 peuvent être soit de simples lames de contact électrique fixes ou mobiles, soit un mécanisme de déclenchement de fonction par exemple à bascule et levier. Le premier organe de commande 20 qui est commandé par le poussoir 14 permet la mise en marche et l'arrêt du mécanisme chronographe, le deuxième organe de commande 22 qui est commandé par le poussoir 16 permet la remise à zéro de l'affichage du chronographe, et la tige de mise à l'heure 18 qui est commandée par la couronne 12 permet le remontage et/ou la mise à l'heure du mouvement. Les premier et deuxième organes de commande 20 et 22 sont donc disposés de part et d'autre de la tige de mise à l'heure 18 et présentent chacun avec cette tige un décalage angulaire a inférieur à 90° par rapport au centre du mouvement, typiquement un écart angulaire de l'ordre de 30°. Cet écart angulaire α correspond à l'écart angulaire standard des mouvements d'horlogerie disponibles commercialement tels que ceux vendus par exemple par la société ETA SA Manufacture Horlogère Suisse sous la dénomination cal. 251. On note donc que la tige de mise à l'heure 18 et les premier et deuxième organes de commande 20 et 22 sont disposés dans une première région périphérique du mouvement, tandis que les poussoirs 14 et 16 sont disposés dans une deuxième région périphérique du mouvement, de sorte chacun des poussoirs 14 et 16 et la tige 18 présentent entre eux, par rapport au centre du mouvement, un décalage angulaire supérieur à 90° typiquement de l'ordre de 150°. La tige de mise à l'heure 18 et les premier et deuxième organes de commande 20, 22, sont situés d'un côté de l'axe 12 heures-6 heures et les poussoirs 14 et 16, de l'autre côté.

Selon l'invention, les poussoirs 14 et 16 font partie d'un dispositif d'actionnement des premier et deuxième organes de commande 20 et 22, qui est indépendant du mouvement d'horlogerie. Ce dispositif d'actionnement comprend en outre un mécanisme de transmission 24 de mouvement qui s'étend entre le poussoir 14 et le premier organe de commande 20, d'une part, et entre le poussoir 16 et le deuxième organe de commande 22, d'autre part. Dans l'exemple représenté, le mécanisme de transmission 24 est un mécanisme articulé porté par le cercle d'encageage 10. Il va de soi que selon une variante de réalisation le mécanisme 24 pourrait être monté directement à l'intérieur de la carrure 8.

Le mécanisme de transmission 24 visible aux figures 2 et 3 comprend un premier levier 26 pivotant autour d'un premier axe 28 agencé dans la région de la tige de mise à l'heure 18 entre le mouvement et une paroi intérieure de la carrure 8. Dans cet exemple, le premier axe 28 est monté sur la surface inférieure du cercle d'encageage 10, par exemple par chassage. On notera que à ce propos que le levier 26 s'étend dans une région située en dessous du niveau de la tige 18, par rapport au cadran de la montre pour ne pas gêner le fonctionnement de la tige. Le premier levier 26 comporte un premier bras 26a et un deuxième bras 26b qui s'étendent respectivement de part et d'autre de son axe de pivotement 28. On notera également que le levier 26 présente une zone médiane cintrée qui épouse sensiblement la forme extérieure du mouvement. Les bras 26a et 26b sont munis chacun d'une protubérance 30a, 30b, celles-ci étant orientées respectivement en direction des organes de commande 22, 20 du mouvement, en l'occurrence en direction du centre du mouvement 4. L'extrémité libre du premier bras 26a est reliée de manière articulée à une extrémité d'une tige 32 dont l'autre extrémité est reliée de manière articulée à un deuxième levier 3. Le levier 34 pivote autour d'un deuxième axe 36 agencé dans la région des poussoirs 14 et 16 entre le mouvement et une paroi intérieure de la carrure 8. Le levier 34 est également monté sur le cercle d'encageage 10 de manière identique au premier levier 26. Le levier 34 comporte un premier bras 34a et un deuxième bras 34b qui s'étendent respectivement de part et d'autre du deuxième axe 36. Le levier 34 comporte un premier bras 34a et un deuxième bras 34b qui s'étendent respectivement de part et d'autre de son axe de pivotement 36. Le levier 34 présente également une zone médiane cintrée qui épouse sensiblement la forme extérieure du mouvement. Les bras 34a et 34b sont munis chacun de surface d'appui 38a, 38b, celles-ci étant orientées respectivement en direction des tiges 14a et 16a des poussoirs 14 et 16. Le mécanisme de transmission 24 comprend en outre une deuxième tige 40 articulée sur l'extrémité libre du deuxième 26b bras du premier levier 26 et sur l'extrémité libre du deuxième bras 34b du deuxième levier 34. On notera à ce propos que les tiges 32 et 40 présentent chacune dans un zone médiane un profil cintré épousant sensiblement le contour périphérique du mouvement, ce qui permet de limiter l'encombrement du mécanisme de transmission à l'intérieur de la boîte.

Les deux leviers 26 et 34 et les deux tiges articulées 32 et 40 forment ainsi ensemble un parallélogramme déformable sous l'action des poussoirs 14 et 16 et qui permet d'actionner les organes de commande 20 et 22 situés à l'opposé de l'implantation des poussoirs de commande de ceux-ci. Ainsi, lorsque par exemple le poussoir 16 est pressé, sa tige 16a agit sur la surface d'appui 38b du levier 34 qui bascule alors autour de son axe 36 dans le sens de la flèche F₁ (figure 3). Ce faisant, le bras 34 pousse sur la tige 40 dans le sens de la flèche F₂ qui à son tour fait basculer le levier 26 autour de son axe 28 dans le sens de la flèche F₃ provoquant ainsi l'actionnement de l'organe de commande 22 via la protubérance 30a. Il en va du même principe lorsque le poussoir 14 est pressé en vue de l'actionnement de l'organe de commande 20, les leviers 26 et 43 basculant respectivement dans des directions opposées aux flèches F₁ et F₃.

L'invention permet donc d'utiliser typiquement un mouvement d'horlogerie classique, par exemple un mouvement à chronographe, dans lequel tous les organes de commande de fonctions se trouvent dans une région même périphérique du mouvement, pour réaliser une montre dans laquelle une partie des actionneurs associés à ces organes de commande sont disposés dans une première région de la boîte de montre et une autre partie des actionneurs associés à ces organes sont disposés dans une deuxième région de la boîte, distante de la première région.

On notera enfin que le mécanisme de transmission comprend en outre des moyens de rappel 42a et 42b des leviers 26 et 34 dans leur position de repos représentée à la figure 2 et dans laquelle les organes de commande 20 et 22 ne sont pas actionnés. Dans l'exemple illustré, les moyens de rappel 42a agissent sur le bras 26a de la bascule 26, tandis que les moyens de rappel 42b agissent sur le bras 26b de cette bascule. Les moyens de rappel 42a et 42b sont formés typiquement chacun d'un ressort hélicoïdal s'étendant entre la carrure et le bras de la bascule auquel il est associé. On notera que les moyens de rappel 42a et 42b sont agencés chacun à égale distance de l'axe de pivotement 28 afin d'assurer une position d'équilibre en l'absence de sollicitation extérieure des poussoirs 14 ou 16.

L'invention n'est bien entendu pas limitée au mode de réalisation décrit ci-dessus et on comprendra que diverses modifications et/ou améliorations évidentes pour l'homme de métier pourront y être apportées sans sortir du cadre de l'invention définie par les revendications annexées. On pourrait notamment prévoir de disposer la couronne de manière classique à 3 heures et de disposer les poussoirs de commande des fonctions de chronographe respectivement à 8 heures et 10 heures. Cette configuration géométrique aurait l'avantage de garder l'orientation classique du mouvement dans la boîte tout en fournissant une montre ayant une esthétique originale. On pourrait également envisager dans une variante d'éliminer une des tiges 32 ou 40 sans affecter le fonctionnement du mécanisme de transmission 24 tel qu'il est représenté aux figures. Dans une autre variante, le levier 34 pourrait être omis et les poussoirs 14 et 16 pourraient directement agir respectivement sur les tiges 32 et 40 qui seraient préférentiellement guidées en translation par des moyens appropriés. Dans encore une autre variante, les tiges 32 et 40 pourraient être omises dans la mesure où les tiges 14a et 16a des poussoirs 14 et 16 seraient dimensionnées et conformées pour agir respectivement directement sur les bras 26a et 26b. Bien que l'invention ait été décrite en liaison avec l'utilisation d'un mouvement à chronographe, on comprendra toutefois qu'elle peut être utilisée avec tout autre mouvement comprenant au moins deux organes de commande implantés dans une région périphérique du mouvement.

## Revendications

1. Montre (1) comportant une boîte (2) ayant une carrure (8) et dans laquelle est logé un mouvement d'horlogerie (4) ayant dans une première région périphérique une tige de mise à l'heure (18), ledit mouvement (4) comprenant en outre un premier et un deuxième organes de commande (20, 22) qui sont disposés de part et d'autre de la tige de mise à l'heure (18) et qui présentent chacun avec la tige de mise à l'heure (18) un décalage angulaire inférieur à 90° par rapport au centre du mouvement (4), la montre (1) comportant en outre un dispositif d'actionnement comprenant un premier et un deuxième poussoir (14, 16) agencés sur la boîte (2) au voisinage du mouvement (4), pour actionner respectivement lesdits premier et deuxième organes de commande (20, 22),
ladite montre (1) étant **caractérisée en ce que** chacun desdits premier et deuxième poussoirs (14, 16) et ladite tige de mise à l'heure (18) présentent entre eux, par rapport au centre du mouvement (4), un décalage angulaire supérieur à 90°, **en ce que**
lesdits premier et deuxième poussoirs (14, 16) sont disposés dans une deuxième région périphérique dudit mouvement d'horlogerie (4) qui est opposée à la première région par rapport au centre du mouvement (4), et **en ce que**
ledit dispositif d'actionnement comprend en outre un mécanisme de transmission (24) s'étendant entre ledit premier poussoir (14) et ledit premier organe de commande (20) d'une part, et entre ledit deuxième poussoir (16) et ledit deuxième organe de commande (22), d'autre part, et **en ce que** ledit mécanisme de transmission (24) est indépendant dudit mouvement d'horlogerie (4).

2. Montre (1) selon la revendication 1 comportant en outre un cercle d'encageage (10) s'étendant autour dudit mouvement d'horlogerie (4), **caractérisée en ce que** ledit mécanisme de transmission (24) est porté par ledit cercle d'encageage (10).

3. Montre (1) selon la revendication 1 ou 2, **caractérisée en ce que** ledit mécanisme de transmission (24) est un mécanisme articulé.

4. Montre (1) selon la revendication 3, **caractérisée en ce que** ledit mécanisme articulé comprend un premier levier (26) pivotant autour d'un premier axe (28) agencé dans ladite première région périphérique, ledit premier levier (26) comportant un premier bras (26a) et un deuxième bras (26b) s'étendant respectivement de part et d'autre dudit premier axe (28), ledit premier poussoir (14) étant agencé pour coopérer au moins indirectement avec ledit premier bras (26a) pour actionner via le deuxième bras (26b) au moins indirectement ledit premier organe de commande (20), **en ce que** ledit mécanisme articulé comprend un deuxième levier (34) pivotant autour d'un deuxième axe (36) agencé dans ladite deuxième région périphérique, ledit deuxième levier (34) comportant un premier bras (34a) et un deuxième bras (34b) s'étendant respectivement de part et d'autre dudit deuxième axe (36), et une première tige articulée (32) audit premier bras (34a) dudit deuxième levier (34) et audit premier bras (26a) dudit premier levier (26) et **en ce que** ledit deuxième poussoir (16) est agencé pour coopérer avec ledit deuxième bras (34b) dudit deuxième levier (34) pour actionner via le premier bras (26a) dudit premier levier (26) au moins indirectement ledit deuxième organe de commande (22).

5. Montre (1) selon la revendication 4, **caractérisé en ce que** le mécanisme de transmission (24) comprend en outre une deuxiéme tige articulée (40) audit deuxième bras (26b) dudit premier levier (26) et audit deuxième bras (34b) dudit deuxième levier (34).

6. Montre (1) selon la revendication 4 ou 5, **caractérisée en ce que** le mécanisme de transmission (24) comprend en outre des moyens de rappel (42a, 42b) pour rappeler ledit premier levier (26) dans une position, dite de repos, dans laquelle lesdits premier et deuxième organes de commande (20, 22) ne sont pas actionnés.

7. Montre (1) selon l'une des revendications précédentes comportant une graduation de 12 heures sur son cadran, **caractérisée en ce que** la tige de mise à l'heure (18) les premier et deuxième organes de commande (20, 22) et les premier et deuxième poussoirs (14, 16) sont respectivement situés de part et d'autre de l'axe 12 heures- 6 heures.

8. Montre (1) selon la revendication 7, **caractérisée en ce que** le premier organe de commande (20) est disposé sensiblement à 8 heures, **en ce que** la tige de mise à l'heure (18) est disposée sensiblement à 9 heures et est associé à une couronne (12) accessible depuis l'extérieur de la carrure (8), **en ce que** le deuxième organe de commande (22) est disposé sensiblement à 10 heures, **en ce que** le premier poussoir (14) actionnant le premier organe de commande (20) est disposé sensiblement à 2 heures et **en ce que** le deuxième poussoir (16) actionnant le deuxième organe de commande (22) est disposé sensiblement à 4 heures.

9. Montre (1) selon la revendication 8, **caractérisée en ce que** ledit mouvement (4) est un mouvement à chronographe électronique, **en ce que** ledit premier organe de commande (20) est agencé pour activer la fonction départ et arrêt du chronographe, **en ce que** le deuxième organe de commande (22) est agencé pour activer la fonction remise à zéro dudit chronographe et **en ce que** ledit mouvement (4) est monté dans ladite boîte (2) de manière que ladite tige de mise à l'heure (18) est disposée à 9 heures.

## Claims

1. Watch (1) including a case (2) having a middle part (8) and housing a watch movement (4) having in a first peripheral area a time-setting stem (18), said movement (4) further including a first and a second control member (20, 22) which are arranged on either side of the time-setting stem (18) and which each have an angular shift of less than 90° with the time-setting stem (18) in relation to the centre of the movement (4), the watch (1) further including an activation device including a first and a second push-button (14, 16) arranged on the case (2) in proximity to the movement (4), for respectively actuating said first and second control members (20, 22),
said watch (1) being **characterized in that**, between each of said first and second push-buttons (14, 16) and said time-setting stem (18), there is an angular shift greater than 90° in relation to the centre of the movement, **in that**
said first and second push-buttons (14, 16) are arranged in a second peripheral region of said watch movement (4) opposite said first region with respect to the center of the movement (4) and, **in that**
said actuation device further includes a transmission mechanism (24) extending between said first push-button (14) and said first control member (20), on the one hand, and between said second push-button (16) and said second control member on the other hand, and **in that**
said transmission mechanism (24) is independent of said watch movement (4).

2. Watch (1) according to claim 1 further including a casing ring (10) extending around said watch movement (4), **characterized in that** said transmission movement (24) is carried by said casing ring (10).

3. Watch (1) according to claim 1 or 2, **characterized in that** said transmission mechanism (24) is a hinged mechanism.

4. Watch (1) according to claim 3, **characterized in that** said hinged mechanism includes a first lever (26) pivoting about a first pin (28) arranged in said first peripheral region, said first lever (26) including a first arm (26a) and a second arm (26b) respectively extending on either side of said first pin (28), said first push-button being arranged to cooperate at least indirectly with said first arm (26a) to activate, via the second arm (26b), at least indirectly, said first control member (20), **in that** said hinged mechanism includes a second lever (34) pivoting about a second pin (36) arranged in said second peripheral regions, said second lever (34) including a first arm (34a) and a second arm (34b) extending respectively on either side of said second pin (36), and a first stem (32) hinged to said first arm (34a) of said second lever (34) and to said first arm (26a) of said first lever (26) and **in that** said second push-button (16) is arranged to cooperate with said second arm (34b) of said second lever (34) to actuate, via said first arm (26a) of said first lever (26), at least indirectly, said second control member (22).

5. Watch (1) according to claim 4, **characterized in that** the transmission mechanism (24) further includes a second stem (40) hinged to said second arm (26b) of said first lever (26) and to said second arm (34b) of said second lever (34).

6. Watch (1) according to claim 4 or 5, **characterized in that** the transmission mechanism (24) further includes return means (42a, 42b) for returning said first lever (26) to a rest position, in which said first and second control members (20, 22) are not actuated.

7. Watch (1) according to any of the preceding claims including a scale of 12 hours on the dial thereof, **characterized in that** the time-setting stem (18), the first and second control members (20, 22) and the first and second push-buttons are respectively located on either side of the 12 o'clock - 6 o'clock axis.

8. Watch (1) according to claim 7, **characterized in that** the first control member (20) is arranged substantially at 8 o'clock, **in that** the time-setting stem (18) is arranged substantially at 9 o'clock and is associated with a crown (12) accessible from outside the middle part (18), **in that** the second control member (22) is arranged substantially at 10 o'clock, **in that** the first push-button (14) actuating the first control member (20) is arranged substantially at 2 o'clock and **in that** the second push-button (16) actuating the third control member is arranged substantially at 4 o'clock.

9. Watch (1) according to claim 8, **characterized in that** said movement (4) is an electronic chronograph movement, **in that** said first control member (20) is arranged to activate the chronograph start and stop function, **in that** the second control member (22) is arranged to activate the zero reset function of said chronograph and **in that** said movement (4) is mounted in said case (2) such that said time-setting stem (18) is arranged at 9 o'clock.

## Patentansprüche

1. Uhr (1), die ein Gehäuse (2) umfasst, das einen Gehäusemittelteil (8) aufweist und in dem ein Uhrwerk (4) untergebracht ist, das in einem ersten peripheren Bereich eine Zeigerstellwelle (18) aufweist, wobei das Uhrwerk (4) ausserdem ein erstes und ein zweites Steuerorgan (20, 22) umfasst, die beiderseits der Zeigerstellwelle (18) angeordnet sind und wovon jedes mit der Zeigerstellwelle (18) im Verhältnis zur Mitte des Uhrwerks (4) eine Winkelverschiebung aufweist, die kleiner ist als 90°, welche Uhr (1) ausserdem eine Betätigungsvorrichtung umfasst, die einen ersten und einen zweiten Drücker (14, 16), die auf dem Gehäuse (2) in der Nähe des Uhrwerks (4) angeordnet sind, aufweist, um das erste Steuerorgan (20) bzw. das zweite Steuerorgan (22) zu betätigen,
welche Uhr (1) **dadurch gekennzeichnet ist, dass** der erste und der zweite Drücker (14, 16) mit der Zeigerstellwelle (18) im Verhältnis zur Mitte des Uhrwerks (4) eine Winkelverschiebung aufweisen, die grösser ist als 90°,
dass der erste und der zweite Drücker (14, 16) in einem zweiten peripheren Bereich des Uhrwerks (4), der dem ersten Bereich im Verhältnis zur Mitte des Uhrwerks (4) entgegengesetzt ist, angeordnet sind,
dass die Betätigungsvorrichtung ausserdem einen Übertragungsmechanismus (24) umfasst, der sich zwischen dem ersten Drücker (14) und dem ersten Steuerorgan (20) einerseits und zwischen dem zweiten Drücker (16) und dem zweiten Steuerorgan (22) andererseits erstreckt, und
dass dieser Übertragungsmechanismus (24) unabhängig vom Uhrwerk (4) ist.

2. Uhr (1) nach Anspruch 1, die zudem einen Gehäusering (10), der sich um das Uhrwerk (4) erstreckt, umfasst, **dadurch gekennzeichnet, dass** der Übertragungsmechanismus (24) vom Gehäusering (10) getragen wird.

3. Uhr (1) nach Anspruch 1 oder 2, **dadurch gekennzeichnet, dass** der Übertragungsmechanismus (24) ein gelenkiger Mechanismus ist.

4. Uhr (1) nach Anspruch 3, **dadurch gekennzeichnet, dass** der gelenkige Mechanismus einen ersten Hebel (26) umfasst, der um eine erste Welle (28) dreht, die im ersten peripheren Bereich angeordnet ist, wobei der erste Hebel (26) einen ersten Arm (26a) und einen zweiten Arm (26b) aufweist, die sich beiderseits der ersten Welle (28) erstrecken, wobei der erste Drücker (14) derart angeordnet ist, dass er wenigstens indirekt mit dem ersten Arm (26a) zusammenwirkt, um über den zweiten Arm (26b) wenigstens indirekt das erste Steuerorgan (20) zu betätigen, dass der gelenkige Mechanismus einen zweiten Hebel (34) umfasst, der um eine zweite Welle (36) dreht, die im zweiten peripheren Bereich angeordnet ist, wobei der zweite Hebel (34) einen ersten Arm (34a) und einen zweiten Arm (34b) aufweist, die sich beiderseits der zweiten Welle (36) erstrecken, und dass er eine erste Stange (32) umfasst, die gelenkig mit dem ersten Arm (34a) des zweiten Hebels (34) und mit dem ersten Arm (26a) des ersten Hebels (26) verbunden ist, und dass der zweite Drücker (16) derart angeordnet ist, dass er mit dem zweiten Arm (34b) des zweiten Hebels (34) zusammenwirkt, um über den ersten Arm (26a) des ersten Hebels (26) wenigstens indirekt das zweite Steuerorgan (22) zu betätigen.

5. Uhr (1) nach Anspruch 4, **dadurch gekennzeichnet, dass** der Übertragungsmechanismus (24) zudem eine zweite Stange (40) umfasst, die gelenkig mit dem zweiten Arm (26b) des ersten Hebels (26) und mit dem zweiten Arm (34b) des zweiten Hebels (34) verbunden ist.

6. Uhr (1) nach Anspruch 4 oder 5, **dadurch gekennzeichnet, dass** der Übertragungsmechanismus (24) zudem Rückstellmittel (42a, 42b) umfasst, um den ersten Hebel (26) in eine sogenannte Ruheposition zurückzubringen, in der das erste und das zweite Steuerorgan (20, 22) nicht betätigt werden.

7. Uhr (1) nach einem der vorhergehenden Ansprüche, die eine 12 Stunden-Einteilung auf ihrem Zifferblatt aufweist, **dadurch gekennzeichnet, dass** die Zeigerstellwelle (18), das erste und das zweite Steuerorgan (20, 22) sowie der erste und der zweite Drücker (14, 16) beiderseits der 12 Uhr-6 Uhr-Achse angeordnet sind.

8. Uhr (1) nach Anspruch 7, **dadurch gekennzeichnet, dass** das erste Steuerorgan (20) merklich bei 8 Uhr angeordnet ist, dass die Zeigerstellwelle (18) merklich bei 9 Uhr angeordnet ist und dass sie einer Krone (12) zugeordnet ist, die von der Aussenseite des Gehäusemittelteils (8) zugänglich ist, dass das zweite Steuerorgan (22) merklich bei 10 Uhr angeordnet ist, dass der erste Drücker (14), der das erste Steuerorgan (20) betätigt, merklich bei 2 Uhr angeordnet ist und dass der zweite Drücker (16), der das zweite Steuerorgan (22) betätigt, merklich bei 4 Uhr angeordnet ist.

9. Uhr (1) nach Anspruch 8, **dadurch gekennzeichnet, dass** das Uhrwerk (4) ein elektronisches Chronographen-Uhrwerk ist, dass das erste Steuerorgan (20) vorgesehen ist, um die Start- und Anhaltfunktion des Chronographen zu aktivieren, dass das zweite Steuerorgan (22) vorgesehen ist, um die Null-Rückstellfunktion des Chronographen zu aktivieren, und dass das Uhrwerk (4) im Gehäuse (2) derart montiert ist, dass die Zeigerstellwelle (18) bei 9 Uhr angeordnet ist.
